# EUROPÄISCHE PATENTANMELDUNG

(11) **EP 0 937 828 A2**
(43) Veröffentlichungstag der Anmeldung: **25.08.1999**
(21) Anmeldenummer: 99102272.4
(22) Anmeldetag: 05.02.1999
(51) Int. Cl.: E03C 1/02

(54) **Wasserarmatur mit Rohranschlussverbindung**

(30) Priorität: 20.02.1998 DE 19807200
(71) Anmelder: FRIEDRICH GROHE AKTIENGESELLSCHAFT, D-58675 Hemer (DE)
(72) Erfinder: Rüth, Andreas, 58675 Hemer (DE); Keiter, Dieter, 58708 Menden (DE)

(57) **Zusammenfassung**

Bei einer Wasserarmatur mit einem wenigstens eine Anschlußöffnung (11) für den Wasserzulauf und wenigstens eine Wasserauslaßöffnung aufweisenden Gehäuse (1), wobei jeweils in der Anschlußöffnung (11) eine metallene Leitung (2) mit einem O-Ring (4) gedichtet und mit einem an einem Axialsicherungselement anliegenden Bund (21) in der Stecklage gehalten ist, ist zur Verbesserung vorgeschlagen, daß in jeder Anschlußöffnung eine umlaufende Ringnut (12) oder eine oder mehrere Taschen mit einer Abstützschulter (13) ausgebildet sind und als Axialsicherungselement ein auf die Leitung lose aufschiebbarer Clip-Ring (3) vorgesehen ist, der mit einer an einem Ringbereich ausgebildeten Stirnfläche am Bund (21) der Leitung anliegt, wobei an der der Stirnfläche gegenüberliegenden Seite eine oder mehrere radial federnde Zungen (32) angeformt sind, die jeweils am Außenmantel einen radial vorstehenden Vorsprung (33) tragen, welcher in der Stecklage in der Anschlußöffnung an einer Abstützschulter (13) anliegt.

## Beschreibung

Die Erfindung betrifft eine Wasserarmatur, insbesondere Einlochmischbatterie für Wasch- und Spültische od. dgl., mit einem wenigstens eine Aschlußöffnung für den Wasserzulauf und wenigstens eine Wasserauslaßöffnung aufweisenden Gehäuse, wobei jeweils in der Aschlußöffnung eine metallene Leitung mit einem O-Ring gedichtet und mit einem an einem Axialsicherungselement anliegenden Bund in der Stecklage gehalten ist.
Eine derartige Wasserarmatur mit Rohranschlußverbindung ist aus der deutschen Offenlegungsschrift 23 04 658 bekannt. Bei dieser Armatur ist je eine Leitung für Kaltwasser und für Warmwasser in parallel in einem durch eine Öffnung in einem Waschtisch hindurchreichenden Sockel ausgebildete Anschlußöffnungen gedichtet eingeführt. Hierbei ist für die axiale Sicherung eine mit Durchgangsbohrungen für die beiden Leitungen versehene Platte vorgesehen, die mit dem Sockel am vorstehenden Bereich verschraubbar ist.
Der Verschraubvorgang und die Mittel hierzu sind jedoch relativ aufwendig. Darüber hinaus werden zunehmend aus Kosten- und Materialersparnisgründen Wasserarmaturen ohne Gehäusesockel eingesetzt, bei denen lediglich ein Spannbolzen durch die Waschtischöffnung hindurchgreift und die Leitungen in den Armaturenkörper oberhalb des Waschtisches geführt werden. Bei diesen Armaturen kann es insbesondere aus Platzgründen problematisch sein, die bekannte Platte zur axialen Fixierung der Leitungen vorzusehen.

Ferner ist aus der veröffentlichten britschen Patentanmeldung GB 2 091 830 A eine Kunststoffleitungsverbindung bekannt, bei der in einer Gewindehülse eine Kunststoffleitung von einem Ringwulst gedichtet aufgenommen ist. Hierbei ist zur axialen Sicherung auf der Kunststoffleitung eine von Schneidzähnen gehaltene Trägerhülse vorgesehen, die mittels an Armen ausgebildeten Zähnen lösbar in eine Ringnut der Gewindehülse zur Axialsicherung eingreift.

Der Erfindung liegt die Aufgabe zugrunde, für eine Wasserarmatur eine verbesserte Rohranschlußverbindung vorzuschlagen, die insbesondere kostengünstig realisierbar ist und wenig Platz benötigt.

Diese Aufgabe wird erfindungsgemäß dadurch gelöst, daß in jeder Anschlußöffnung eine umlaufende Ringnut oder eine oder mehrere Taschen mit jeweils einer Abstützschulter ausgebildet ist oder sind und als Axialsicherungselement ein jeweils auf die Leitung lose aufschiebbarer Clip-Ring vorgesehen ist, der mit einer an einem Ringbereich ausgebildeten Stirnfläche am Bund der Leitung anliegt, wobei an der der Stirnfläche gegenüberliegenden Seite eine oder mehrere radial federnde Zungen angeformt sind, die jeweils am Außenmantel einen radial vorstehenden Vorsprung tragen, welcher in der Stecklage in der Anschlußöffnung an der Abstützschulter anliegt.
Weitere Ausgestaltungen der Erfindung sind in den Ansprüchen 2 bis 10 angegeben.

Die mit der Erfindung erzielbaren Vorteile bestehen insbesondere darin, daß mit relativ einfachen Maßnahmen eine lösbare und sichere Steckverbindung für jede einzelne Rohrleitung geschaffen wird, die relativ wenig Platz im Armaturengehäuse benötigt. Das meist im Messinggießverfahren erzeugte Armaturengehäuse kann vereinfacht hergestellt werden, da ein besonderer Befestigungsstutzen entfallen kann, so daß eine Gewichtsreduzierung und auch eine Werkstoffersparnis erreicht werden kann. Der zur Verriegelung erforderliche Clip-Ring kann kostengünstig im Spritzgießverfahren hergestellt werden.
Die erfindungsgemäße Rohranschlußverbindung baut kompakt und kann ohne Sonderwerkzeug von Jedermann vor Ort zusammengefügt und demontiert werden, so daß beispielsweise bei einer fehlerhaften Installation ein leichtes Auswechseln der Anschlußrohre möglich ist. Die Anschlußleitungen können hierbei vorteilhaft als Kupferrohre oder als jeweils mit einem Steckerteil versehene Schläuche ausgebildet sein.

Ausführungsbeispiele der Erfindung sind in der Zeichnung dargestellt und werden im folgenden näher beschrieben. Es zeigt
- Fig. 1: einen Teil eines Gehäuses einer Wasserarmatur mit einer angeschlossenen Leitung für den Wasserzufluß im Längsschnitt in vergrößerter Darstellung;
- Fig. 2: den in Fig. 1 gezeigten Clip-Ring in der Schnittebene II der Fig. 3;
- Fig. 3: den in Fig. 2 gezeigten Clip-Ring in Unteransicht;
- Fig. 4: den in Fig. 1 gezeigten Teil des Wasserarmaturengehäuses um 90° gedreht in der Schnittebene IV der Fig. 5;
- Fig. 5: den in Fig. 4 gezeigten Gehäuseteil in Unteransicht;
- Fig. 6: ein anderes Ausführungsbeispiel einer Leitungsanschlußverbindung an einem zum Teil dargestellten Armaturengehäuse im Längsschnitt in vergrößerter Darstellung;
- Fig. 7: die in Fig. 6 gezeigte Anschlußverbindung um 30° gedreht;
- Fig. 8: die in Fig. 6 Anschlußverbindung um 90° gedreht;
- Fig. 9: den in Fig. 6 gezeigten Clip-Ring in Unteransicht;
- Fig. 10: den in Fig. 9 gezeigten Clip-Ring in der Schnittebene X;
- Fig. 11: den in Fig. 9 gezeigten Clip-Ring in der Schnittebene XI;
- Fig. 12: den in Fig. 6 gezeigten Gehäuseteil mit einer Anschlußöffnung im Längsschnitt.

In Fig. 1 bis 5 ist eine nur zum Teil dargestellte Wasserarmatur in Form eines Wassermischventils gezeigt. Hierbei ist ein Teil des Gehäuses 1 dargestellt, der in einem in der Zeichnung nicht dargestellten hülsenförmigen Gehäuseteil in bekannter Weise angeordnet wird. In diesem Teil des Gehäuses 1 sind zwei parallel angeordnete Anschlußöffnungen 11 für das zufließende Kalt- und Warmwasser vorgesehen. Am unteren Endbereich der beiden Anschlußöffnungen 11 ist eine Ringnut 12 mit einer Abstützschulter 13 ausgebildet. Die Anschlußöffnungen 11 sind jeweils mit einem in Strömungsrichtung sich verengenden Kanal durch das Gehäuse 1 hindurchgeführt und münden in einer in der Zeichnung nicht dargestellten oberhalb des Gehäuses 1 in bekannter Weise angeordneten Mischventilkartusche.
In der jeweiligen Anschlußöffnung 11 ist, wie es insbesondere aus Fig. 1 zu entnehmen ist, eine Leitung 2 aus Kupferrohr mit einem Außendurchmesser von etwa 10 mm angeordnet. Im oberen Endbereich der Leitung 2 ist ein radial vorstehender umlaufender Bund 21 durch Stauchung ausgebildet. An der oberen Stirnseite des Bundes 21 ist ein elastischer O-Ring 4 angeordnet, der eine Abdichtung zwischen der Außenwandung der Leitung 2 und der Anschlußöffnung 11 bewerkstelligt.
Zur Axialsicherung der Leitung 2 in der in Fig. 1 gezeigten Stecklage ist unterhalb des Bundes 21 ein Clip-Ring 3 lose über die Leitung 2 gestreift und liegt mit einer Stirnfläche 31 an der unteren Seite des Bundes 21 an. Der Clip-Ring 2 ist dabei mit einem geschlossenen Ringbereich 34 versehen, an dem auch die Stirnfläche 31 ausgebildet ist. An der der Stirnseite 31 gegenüberliegenden Seite sind symmetrisch vier federnde Zungen 32 an dem Ringbereich 34 angeformt. Die federnden Zungen 32 sind jeweils von einem axial bis zum Ringbereich 34 sich erstreckenden Schlitz 35 voneinander getrennt. Am Außenmantel der federnden Zungen 32 sind, beginnend vom Ringbereich 34 an, nach etwa einem Drittel der Gesamtlänge der Zungen 32 am Außenmantel jeweils ein radial vorstehender ringausschnittförmiger Vorsprung 33 ausgebildet. Der über den Vorsprung 33 vorstehende Bereich der Zungen 32 dient zur manuellen Auslenkung der Vorsprünge 33 aus der Ringnut 12. In der in Fig. 1 gezeigten Stecklage des Clip-Rings 3 greifen die Vorsprünge 33 der vier Zungen 32 in die Ringnut 12 ein, wobei sie sich axial an einer Abstützschulter 13 anliegen und verhindern, daß die Leitung 2 aus der Anschlußöffnung 11 herausziehbar und/oder durch den anstehenden Wasserdruck herausdrückbar ist. Die Zungen 32 mit ihrem Vorsprung 33 weisen einen Kreisbogenbereich 321 von etwa 70° auf. Zweckmäßig können die einzelnen Vorsprünge einen Kreisbogenbereich 321 von 5° bis 80°, vorzugsweise von 15° bis 70°, aufweisen. Wesentlich ist hierbei, daß noch eine manuelle Auslenkung der Vorsprünge 33 aus der Ringnut 12 mit den federnden Zungen 32 ermöglicht ist. Der Clip-Ring 3 ist aus Kunststoff, vorzugsweise aus Polyoximethylen (POM) im Spritzgießverfahren, hergestellt.

Der Anschluß der Leitungen 2 kann in folgender Weise erfolgen:
Zunächst wird auf den vorderen Bereich der mit dem Bund 21 versehenen Leitung der O-Ring 4 aufgeschoben und danach der vordere Bereich mit dem O-Ring 4 in die Anschlußöffnung 11 eingesteckt. Danach kann von dem anderen Endbereich die Leitung 2 der Clip-Ring 3 aufgestreift werden. An dem unteren Austrittsbereich der Anschlußöffnung 11 ist eine konische Einsenkung 14 in dem Gehäuse 1 ausgebildet. Entsprechend der konischen Einsenkung sind auch die Vorsprünge 33 mit einer konisch sich in Einsteckrichtung verjüngenden Mantelfläche 36 versehen, wodurch bei einem axialen Einschieben die Zungen 32 federnd in Richtung auf die Außenmantelfläche der Leitung 2 ausgelenkt werden, so daß die Vorsprünge 33 durch den erweitert ausgebildeten Anfangsbereich der Anschlußöffnung 1 axial eingleiten können bis zum Erreichen der Ringnut 12, wo dann die Zungen 32 mit den Vorsprüngen 33 in die Ringnut 12 zurückfedern. Hierbei legt sich die untere scharfkantig ausgebildete Stirnfläche des Vorsprungs 33 jeweils an der Abstützschulter 13 an, so daß ein axiales Herausziehen verhindert wird.

Soll die Leitung 2 aus der Anschlußöffnung 11 entfernt werden, so sind zunächst die aus der Anschlußöffnung 11 vorstehenden Endbereiche der federnden Zungen 32 wieder in Richtung auf die Mantelfläche der Leitung 2 von Hand auszulenken, so daß dann die Vorsprünge 33 aus der Ringnut 12 freikommen und der Clip-Ring 3 mit der Leitung 2 aus der Anschlußöffnung 11 axial herausgezogen werden kann. Damit eine entsprechende elastische Biegemöglichkeit der federnden Zungen 32 gewährleistet ist, sind diese am Innenmantel leicht konisch ausgebildet, wodurch ein hinreichend großer Schwenkwinkel gegeben ist, wie es in Fig. 1 in der rechten Bildhälfte in gestrichelter Linienführung angedeutet ist.

In Fig. 6 bis 12 ist ein weiteres Ausführungsbeispiel einer Wasserarmaturenanschlußverbindung dargestellt. Die Wasserarmatur ist hierbei lediglich im Bereich einer Anschlußöffnung 110 mit einem herausgebrochenen Teil des Gehäuses 100 dargestellt. In der Anschlußöffnung 110 ist eine Leitung 200 mit einem Bund 210 und einem übergestreiften O-Ring 400 angeordnet, wie es aus Fig. 6 zu entnehmen ist. Zur Axialsicherung ist ein Clip-Ring 300 vorgesehen, der mit zwei diametral gegenüberliegenden federnden Zungen 320 versehen ist, an dessen Außenmantel jeweils ein Vorsprung 330 angeformt ist. Die zugehörigen Vorsprünge 330 an den Zungen 320 weisen hierbei einen Kreisbogenbereich 3301 von etwa 30° auf, wie es insbesondere aus Fig. 9 zu entnehmen ist. Der Clip-Ring 300 liegt hierbei mit einer am Ringbereich 340 ausgebildeten Stirnfläche 310 am Bund 210 in der Stecklage an. Die Zungen 320 sind dabei jeweils mit einem Schlitz 350 zu der übrigen Wandung des Clip-Rings 300 abgegrenzt.
In dem Gehäuse 100 in der Anschlußöffnung 110 sind zwei entsprechend dem Kreisbogenbereich 3301 ausgebildete Taschen 120 diametral gegenüberliegend vorgesehen. Um 90° versetzt zu den beiden Taschen 120 sind in der Wandung der vorderen erweiterten Anschlußöffnung 110 zwei gegenüberliegende ebene Flächen 150 ausgebildet. Entsprechend den Flächen 150 sind an der Außenwandung des Clip-Rings 300 ebenfalls ebene Flächen 370 angeformt, so daß der Clip-Ring 300 nur in einer bestimmten Drehstellung, in der die Vorsprünge 330 in die Taschen 120 einschnappen können, in die Anschlußöffnung 110 eingeschoben werden kann. Zur guten Einschiebbarkeit ist die äußere Stirnseite der Anschlußöffnung 110 in dem Gehäuse 100 mit einer konischen Einsenkung 140 versehen, und die Vorsprünge 330 an den beiden Zungen 320 weisen eine entsprechend konisch in Einsteckrichtung sich verjüngende Mantelfläche 360 auf.
Im Wandungsbereich des Clip-Rings 300 ist jeweils zwischen den Zungen 320, begrenzt von den Schlitzen 350, ein entsprechend dem Zwischenraum zwischen der Wandung der Anschlußöffnung 110 und der Außenwandung der Leitung 200 gestalteter Lappen 380 von der Länge der Zungen 320 angeformt. Die Wandung der Leitung 200 wird somit in der Stecklage im Bereich des Gehäuses 100 von den Lappen 380 radial gestützt, wie es insbesondere aus Fig. 7, 8 und 11 zu entnehmen ist, so daß ein Biegevorgang für eine nachträgliche Anpassung der Leitung 200 erleichtert wird.
Der Clip-Ring 300 kann komplett im Spritzgießverfahren hergestellt werden. Auch das Gehäuse 100 kann aus armiertem Kunststoff im Spritzgießverfahren hergestellt werden.
Bei dem vorstehenden Ausführungsbeispiel sind zwei diametral gegenüberliegende Zungen 320 und entsprechende Taschen 120 für die Verriegelung vorgesehen. Selbstverständlich kann auch lediglich eine oder es können drei, vier oder mehr Zungen an dem Clip-Ring ausgebildet werden, wobei dann eine entsprechende Anzahl von Taschen oder eine Ringnut in der Wandung der Anschlußöffnung zur Verrastung vorzusehen sind.

## Patentansprüche

1. Wasserarmatur, insbesondere Einlochmischbatterie für Wasch- und Spültische od. dgl., mit einem wenigstens eine Anschlußöffnung (11,110) für den Wasserzulauf und wenigstens eine Wasserauslaßöffnung aufweisenden Gehäuse (1,100), wobei jeweils in der Anschlußöffnung (11,110) eine metallene Leitung (2,200) mit einem O-Ring (4,400) gedichtet und mit einem an einem Axialsicherungselement anliegenden Bund (21,210) in der Stecklage gehalten ist, dadurch gekennzeichnet, daß in jeder Anschlußöffnung (11,110) eine umlaufende Ringnut (12) oder eine oder mehrere Taschen (120) mit jeweils einer Abstützschulter (13,130) ausgebildet ist oder sind, und als Axialsicherungselement ein jeweils auf die Leitung (2,200) lose aufschiebbarer Clip-Ring (3,300) vorgesehen ist, der mit einer an einem Ringbereich (34,340) ausgebildeten Stirnfläche (31,310) am Bund (21,210) der Leitung (2,200) anliegt, wobei an der der Stirnfläche (31,310) gegenüberliegenden Seite eine oder mehrere radial federnde Zungen (32,320) angeformt sind, die jeweils am Außenmantel einen radial vorstehenden Vorsprung (33,330) tragen, welcher in der Stecklage in der Anschlußöffnung (11,110) an der Abstützschulter (13,130) anliegt.

2. Wasserarmatur nach Anspruch 1, dadurch gekennzeichnet, daß der Clip-Ring (3,300) aus Kunststoff, vorzugsweise aus Polyoximethylen (POM), hergestellt ist.

3. Wasserarmatur nach Anspruch 1 oder 2, dadurch gekennzeichnet, daß der Clip-ring (3,300) mit mehreren, vorzugsweise vier, oder drei oder zwei, symmetrisch angeordneten Zungen (32,320) versehen ist, wobei die Zungen (32,320) ringbogenausschnittförmig ausgebildet sind.

4. Wasserarmatur nach einem der Ansprüche 1 bis 3, dadurch gekennzeichnet, daß der Vorsprung (33,330) jeweils einen Kreisbogenbereich (331,3301) von 5° bis 80°, vorzugsweise von 15° bis 70°, aufweist.

5. Wasserarmatur nach Anspruch 3 oder 4, dadurch gekennzeichnet, daß die Zungen (32,320) durch Einbringen von Schlitzen (35,350) in dem Mantel des Clip-Rings (3,30) gebildet sind.

6. Wasserarmatur nach einem der Ansprüche 1 bis 5, dadurch gekennzeichnet, daß der Vorsprung (33,330) axial von dem Ringbereich (34,340) aus etwa im ersten Drittel der Länge der Zunge (32,320) jeweils ausgebildet ist, während der Endbereich der jeweiligen Zunge (32,320) zur radialen Auslenkung für eine Lösung des Vorsprungs (33,330) von der Abstützschulter (13,130) dient.

7. Wasserarmatur nach Anspruch 6, dadurch gekennzeichnet, daß die Zunge (32,320) jeweils am Innenmantelbereich zum Endbereich hin konisch erweitert ausgebildet ist, so daß ein vergrößerter Schwenkbereich entsteht.

8. Wasserarmatur nach einem der Ansprüche 1 bis 7, dadurch gekennzeichnet, daß die Anschlußöffnung (11,110) an der Stirnseite eine konische Einsenkung (14,140) hat, die jeweils mit einer konisch ausgebildeten Mantelfläche (36,360) eines Vorsprungs (33,330) korrespondiert, derart, daß durch ein Einschieben des Clip-Rings (3,300) in die Anschlußöffnung (11,110) die jeweilige Zunge (32,320) mit ihrem Vorsprung (33,330) radial nach innen bis zum Erreichen der Ringnut (12) oder der Tasche (120) ausgelenkt wird und danach in die Ringnut (12) oder die Tasche (120) zurückschnappt und eine axiale Verriegelung bewirkt.

9. Wasserarmatur nach wenigstens einem der Ansprüche 1 bis 8, dadurch gekennzeichnet, daß wenigstens eine Zunge (320), vorzugsweise zwei diametral gegenüberliegende Zungen (320), vorgesehen ist (sind), die (jeweils) einen Kreisbogenbereich (3301) von etwa 30° umfaßt und mit dem jeweiligen Vorsprung (330) in der Stecklage in eine entsprechende kreisbogenförmige Tasche (120) der Anschlußöffnung (110) faßt (fassen), wobei in der Anschlußöffnung (110) wenigstens eine ebene Fläche (150), vorzugsweise zwei diametral gegenüberliegende ebene Flächen (150), vorgesehen ist (sind), die jeweils mit einer entsprechenden ebenen Fläche (370) wenigstens zum Ringbereich (340) des Clip-Ringes (300) in der Stecklage zusammenwirken derart, daß der Clip-Ring (300) nur in der erforderlichen Drehstellung zur Verrastung in die Aufnahmeöffnung (110) einschiebbar ist.

10. Wasserarmatur nach Anspruch 9, dadurch gekennzeichnet, daß im Wandungsbereich zwischen einer oder mehreren Zungen (320) jeweils ein am Ringbereich (340) angeformter Lappen (380) entsprechend der Länge der Zunge (380) sich erstreckt und zu der jeweiligen Zunge (320) mit einem Schlitz (350) getrennt ist, derart, daß der ringförmige Freiraum zwischen dem Außenmantel der Leitung (200) und der Wandung der Anschlußöffnung (110) im wesentlichen aufgefüllt und die Leitung (200) bei einem Biegevorgang radial gestützt ist.
